# EUROPÄISCHE PATENTSCHRIFT

(11) **EP 1 257 455 B1**
(45) Veröffentlichungstag und Bekanntmachung des Hinweises auf die Patenterteilung: **12.10.2005**
(21) Anmeldenummer: 01905479.0
(22) Anmeldetag: 19.02.2001
(51) Int. Cl.: B61D 15/06, B61F 1/10, B60R 19/18, B62D 21/15

(54) **KNAUTSCHELEMENT**
CRUMPLE ELEMENT
ELEMENT DEFORMABLE

(30) Priorität: 18.02.2000 AT 2502000
(43) Veröffentlichungstag der Anmeldung: 20.11.2002
(73) Patentinhaber: Siemens Transportation Systems GmbH & Co. KG, 1110 Wien (AT)
(72) Erfinder: BÄCK, Günter, A-8045 Graz (AT); GÖDL, Werner, A-8142 Wundschuh (AT); SCHMID, Johann, P., A-8223 Stubenberg (AT); BRÜCKLER, Ewald, A-8055 Graz (AT); FELLNER, Christian, A-8045 Graz (AT); GROSSSCHÄDL, Roman, A-8073 Feldkirchen (AT)
(74) Vertreter: Matschnig, Franz
(86) Internationale Anmeldenummer: PCT/AT2001/000040
(87) Internationale Veröffentlichungsnummer: WO 2001/060676

(56) Entgegenhaltungen:
- DE-A- 19 509 541
- DE-A- 19 757 917
- US-A- 4 227 593
- US-A- 4 702 515
- US-A- 5 746 419

## Beschreibung

Die Erfindung betrifft ein Knautschelement eines Schienenfahrzeuges, welches im Bereich zumindest einer fahrzeugendseitig gelegenen Knautschzone angeordnet ist, und zumindest einen rohrförmigen Hohlraum aufweist.

Aus wirtschaftlichen und sicherheitstechnischen Gründen sind bei einem Schienenfahrzeug im Bereich der längsseitig gelegenen Enden üblicherweise Knautschzonen vorgesehen. Zum einen können dadurch bei einem Unfall Beschädigungen des Fahrzeuges vermieden oder verringert werden, zum anderen lässt sich dadurch die Sicherheit der Fahrzeuginsassen erhöhen. Die am häufigsten unmittelbar an Unfällen beteiligten Teile eines Schienenfahrzeuges sind der vordere und der hintere Wagenendbereich, da die meisten Unfälle Auffahrunfälle - im Fall eines Zugverbandes, der aus mehreren gekoppelten Waggons besteht, kann es bei einem Unfall zu einem Auffahren einzelnen Waggons untereinander kommen - bzw. frontale Zusammenstöße mit anderen Verkehrsteilnehmem oder Hindernissen sind.

Zum Schutz eines Schienenfahrzeuges sind daher gemäß dem Stand der Technik in die vordere und zumeist auch in die hintere Fahrzeugfront röhrenförmige Knautschelemente integriert, die bei einer genügend starken Krafteinwirkung zusammengestaucht und gefaltet werden können. Durch diese Maßnahme wird ein Teil der kinetischen Energie, die auf das Fahrzeug wirkt, für die Deformation des Knautschelementes aufgewendet. Durch diese Reduktion der kinetischen Energie verringert sich auch die Belastung, die auf das restliche Schienenfahrzeug wirkt.

Aufgrund des großen Eigengewichtes und der damit verbundenen hohen kinetischen Energie des Schienenfahrzeuges können bei Unfällen, dennoch sehr hohe Kraftspitzen auftreten. Aus diesem Grund ist es vorteilhaft, die auftretende Belastung in ein Knautschelement mit geringer Auslösekraft über eine möglichst große Fläche einzuleiten und über diese zu verteilen.

Herkömmlicherweise wird versucht, dieses Problem dadurch zu lösen, dass man von einander getrennt eingebaute Knautschelemente, die als einfache rohrförmige Hohlkörper mit einem zumeist annähernd quadratischen Querschnitt ausgeführt sind, parallel nebeneinander in die Fahrzeugfront integriert, wobei die Längsseiten der Knautschelemente parallel zur Fahrtrichtung angeordnet sind. Üblicherweise werden diese Knautschelemente in den Kopfbereichen des Fahrzeuguntergestells angebracht und mit einem Querbalken, der als Stoßstange fungiert, miteinander verbunden. Von der zu erreichenden Knautschcharakteristik des gesamten Fahrzeuges hängt es ab, wie viele Knautschelemente Verwendung finden und ob diese an nur einem Wagenende oder an beiden eingebaut werden.

Die DE 195 09 541 A1 zeigt einen Stoßfänger für ein Kraftfahrzeug, der einen aus zwei Blechen gefertigten U-förmigen Profilteil und einen an dem Profilteil angebrachten Prallkörper aus einem gummielastischen Material aufweist. Eines oder beide der Bleche des Profilteils können Sicken aufweisen, um den Formänderungswiederstand des Profilteils zu verändern, wobei die beiden Bleche des Profilteils an ihren Rändern miteinander unter Bildung eines einzigen großen Hohlraums miteinander verbunden sind. Mit der bekannten Ausführungsform lässt sich für ein Kraftfahrzeug, beispielsweise einen PKW, zwar ein gutes Knautschverhalten erzielen, jedoch ließen sich bauartbedingt, infolge des einzigen großen Hohlraumes, mit dem bekannten Stoßfänger bei einem Schienenfahrzeug nur sehr geringe Kollisionskräfte abbauen, wodurch kein ausreichender Schutz des Schienenfahrzeuges gewährleistet wäre.

Die US 5 630 605 und die US 5 715 917 beschreiben eine Methode zum Abbau der bei einem Zusammenstoß frei werdenden Energie mittels eines Stoßübertragungselementes, welches in einem Rahmen in Fahrtrichtung bewegbar geführt ist, und einer stoßabsorbierenden Wabenförmigen Struktur, die durch das Stoßübertragungselement komprimierbar ist.

Die FR 2 140 937 beschreibt einen vorderen Endbereich eines Schienenfahrzeuges, der zu beiden Seiten eines Gehäuses einer automatischen Kupplung ein wellenförmiges Blech angeordnet ist. Dieses Blech ist sowohl mit dem Kupplungsgehäuse als auch mit Längs- und Querträgern des Schienenfahrzeuges verschweißt und bildet einen Teil der Fahrzeugstruktur, weshalb ein Austauschen dieses Bleches im Fall einer Deformation mit großem Arbeits- und Kostenaufwand verbunden ist.

Die EP 0 612 647 A1 offenbart einen Eisenbahnwagen mit einem Deformationselement, welches aus einem wellenförmigen Blech gebildet ist und ebenfalls einen Teil der Fahrzeugstruktur bildet, sodass ein Austauschen des Bleches auch hier mit einem großen Arbeitsaufwand verbunden ist.

Nachteilig an den bekannten Vorrichtungen ist weiters, dass bauartbedingt trotz allem unerwünscht hohe Kraftspitzen auftreten können bevor es zu einer Faltung der Knautschelemente kommt. Durch diese mitunter sehr hohen Kraftspitzen kann ein großer Teil der auftretenden Belastungen auf die Fahrgastzelle übertragen werden. Um bei einem Unfall Beschädigungen des Schienenfahrzeuges bzw. Verletzungen von Fahrzeuginsassen zu vermeiden, muss daher die übrige Fahrzeugstruktur entsprechend stärker und schwerer ausgeführt werden, was zu Lasten der Nutzlast geht. Weiters sind die relativ hohen Kosten bei der Herstellung herkömmlicher Knautschelemente von Nachteil. Auch ist das Austauschen beschädigter Knautschelemente mit einem hohen Arbeitsaufwand verbunden.

Eine Aufgabe der Erfindung ist es daher, ein einfach und kostengünstig herzustellendes Knautschelement mit geringer Auslösekraft zu schaffen, bei dem eine großflächige Krafteinleitung möglich ist und welches darüber hinaus einfach auszutauschen ist.

Diese Aufgabe wird erfindungsgemäß dadurch gelöst, dass das Knautschelement in dem Schienenfahrzeug austauschbar befestigt und aus zwei Blechen gebildet ist, von denen zumindest eines als Profilblech ausgeführt ist, welche an einander zugekehrten und aneinander anliegenden Stegen, unter Bildung parallel zueinander verlaufender hohler Kästen, miteinander verbunden sind.

Bei dem erfindungsgemäßen Knautschelement werden durch die aufeinanderliegenden Bleche röhrenförmige Hohlräume gebildet, die bei einem Unfall komprimiert werden können, wobei sich beschädigte Knautschelemente gegen neue austauschen lassen.

Es ist ein Verdienst der Erfindung, ein Knautschelement zu schaffen mit dem es möglich ist, eine größere Breite der Fahrzeugfront kontinuierlich abzudecken und zu schützen. Diese Maßnahme trägt wesentlich dazu bei, dass bei einem Unfall die Krafteinleitung in ein erfindungsgemäßes Knautschelement über eine größere Fläche als bei den bekannten Knautschelementen erfolgt, wodurch sich die auftretende Kraftspitze wesentlich verringern lässt. Ein weiterer großer Vorteil gegenüber den bekannten Knautschvorrichtungen besteht in der einfachen und kostengünstigen Herstellung.

Um eine Halterung für das Knautschelement zu schaffen, die eine leichte Austauschbarkeit garantiert, besteht eine vorteilhafte Ausführungsform darin, dass die Bleche in einem Rahmen gehalten sind.

Eine in der Praxis bewährte Verbindung der beiden Bleche sieht vor, dass die zwei aufeinanderliegenden Bleche an ihren Berührungsflächen miteinander punktuell verschweißt sind.

Kosten- und herstellungsbedingt wird dem punktuellen Verschweißen gegenüber anderen möglichen Verbindungsmethoden, wie z. B. Verschweißen der beiden Bleche mit einer Kehlnaht über ihre gesamte Länge oder Verschrauben, der Vorzug gegeben.

Um möglichst gute Knautscheigenschaften zu erhalten, weisen die hohlen Kästen einen sechseckigen Querschnitt auf.

Um einen möglichst großen Bereich der Fahrzeugbreite zu schützen und eine großflächige Krafteinleitung in das Knautschelement zu ermöglichen, verlaufen die Bleche im wesentlichen über die gesamte Breite des Schienenfahrzeuges.

Eine günstige Ausführungsform der Erfindung sieht vor, dass der Rahmen zwei Seitenteile und einen Vorderteil aufweist, wobei der Vorderteil einen kastenförmigen Querbalken besitzt, der im wesentlichen über die gesamte Fahrzeugbreite verläuft, wobei an der dem Schienenfahrzeug abgewandten Seite des Querbalkens Verrippungen vorgesehen sind, um bei einem Zusammenstoß mit einem zweiten Schienenfahrzeug zu verhindern, dass der Querbalken eines Schienenfahrzeuges über den anderen gleitet und ungeschützte Fahrzeugbereiche beschädigt.

Eine vorteilhafte Variante die gesickten Bleche in dem Rahmen zu befestigen besteht darin, dass die gesickten Bleche mit dem Rahmen verschweißt sind.

Das Montieren und Entfernen des Knautschelementes wird dadurch erleichtert, dass die Seitenteile des Rahmens über Führungsschienen in Langträger des Schienenfahrzeuges einschiebbar sind.

Eine Ausführungsform mit einem hohen praktischen Nutzen, besteht darin, dass die Seitenteile des Rahmens mithilfe von Klemmverbindungen mit den Langträgern des Schienenfahrzeuges lösbar verbunden sind.

Eine günstige Variante sieht vor, dass die Klemmverbindung vier gegeneinander verschiebbare Keile aufweist.

Vorteilhafterweise sind zwei Keile starr mit einer Platte verbunden.

Weiters ist bei dieser Ausführungsform ein Keil mit Stangen starr verbunden, die je ein Gewinde aufweisen.

Um die Klemmverbindung zu fixieren, ist es vorgesehen, dass ein Keil mit Muttern über die Gewinde an den Stangen befestigbar ist.

Die Erfindung samt weiteren Vorteilen wird im folgenden anhand eines Ausführungsbeispiels näher erläutert, das in der Zeichnung veranschaulicht ist. In dieser zeigen
- Fig. 1 Abschnitte eines Schienenfahrzeugoberteils mit einer erfindungsgemäßen Knautschvorrichtung in perspektivischer Ansicht;
- Fig. 2 eine Ansicht des erfindungsgemäßen Knautschelement aus der Richtung II in Fig.l;
- Fig. 3 eine Ansicht einer Variante des erfindungsgemäßen Knautschelementes aus der Richtung II in Fig. 1;
- Fig. 4 einen Querschnitt entlang der Linie III-III in Fig. 2;
- Fig. 5 den Bereich V aus Fig. 1.

Gemäß Fig. 1 weist der Oberteil eines erfindungsgemäßen Knautschelementes 1 ein Profilblech 2b', mit periodisch über die Oberfläche angebrachten Profilen auf. Die Unterseite des Knautschelementes 1 wird durch ein gleichartiges Profilblech 2a' gebildet, das aus darstellerischen Gründen jedoch nicht gezeigt ist. Die beiden gleichartigen Profilbleche 2a', 2b' liegen zueinander spiegelverkehrt aufeinander, wobei die Berührungsflächen der beiden Profilbleche 2a', 2b' in der Spiegelebene liegen. Durch diese Anordnung werden wie weiter unten genauer beschrieben hohle Kästen 4a mit einem sechseckigen Querschnitt gebildet. Dieser Sachverhalt geht besonders deutlich Fig. 2 hervor. Die einander zugekehrten und aneinander anliegenden Stege 3a, 3b sind miteinander verbunden, vorzugsweise punktuell verschweißt.

Die beiden Profilbleche 2a', 2b' sind mit einem Rahmen 5 verbunden, vorzugsweise verschweißt, der zwei Seitenteile 5a, 5b und einen Vorderteil 6 aufweist. Der Vorderteil 6 besteht aus einem Querbalken 6', der als geschweißter Kasten ausgeführt ist. An seiner dem Schienenfahrzeug abgewandten Seite weist der Querträger normal zur längsseitigen Wagenmittelebene verlaufende Verrippungen 7 auf. Durch die Verrippungen 7 an dem als Stoßstange dienenden Vorderteil 6 wird bei einem Zusammenstoß zweier Schienenfahrzeuge verhindert, dass der Vorderteil 6 des Rahmens 5 eines Schienenfahrzeuges den Vorderteil des anderen Schienenfahrzeuges "überklettert" und ungeschützte Bereiche der Fahrzeugfront beschädigt.

Für die hier dargestellte Ausführungsform werden als Materialien für die Profilbleche 2a', 2b' Nirosta-Stahl und für den Rahmen 5 ein niedrig legierter Stahl bevorzugt. Die Verwendung anderer Materialien für die Profilbleche 2a', 2b' und den Rahmen 5, wie z.B. Aluminium, ist aber durchaus denkbar.

Die Seitenteile 5a, 5b des Rahmens 5 können in Langträger 8a, 8b des Schienenfahrzeuges über Führungsschienen eingeschoben werden und dort mittels lösbarer Klemmverbindungen 9 fixiert werden. Bei Beschädigungen des Knautschelementes 1 werden die Klemmverbindungen 9, die weiter unten im Detail beschrieben sind, gelöst und das Knautschelement 1 samt Rahmen 5 als Ganzes ausgetauscht.

Gemäß einer bevorzugten Ausführungsform, wie in Fig. 2 dargestellt, sind die Profilbleche 2a', 2b' im Querschnitt als gleichschenklige Trapeze ausgeformt, deren längere parallele Seite a offen ist, wobei die beiden Profilbleche 2a', 2b' so übereinanderliegen, dass hohle Kästen 4a mit dem Querschnitt eines regelmäßigen Sechseckes gebildet werden. Die Seitenlänge s, c eines dieser regelmäßigen Sechsecke liegt im Bereich zwischen 40 und 100 mm. Fast jede symmetrische, Querschnittsform der hohlen Kästen, die ein Polygon bildet - Kreis, 3-Eck, 4-Eck, 6-Eck ... - eignet sich prinzipiell für ein erfindungsgemäßes Knautschelement. Wählt man einen viereckigen bzw. quadratischen Querschnitt, so kann anstelle des zweiten Profilblechs auch ein glattes Blech angeordnet sein, wie in Fig. 3 dargestellt. Herstellungsbedingt wird jedoch eine Variante mit einem sechseckigen Querschnitt der hohlen Kästen bevorzugt.

Bei einer Ausführungsform der Erfindung nach Fig. 3 sind ein Profilblech 2a und ein glattes Blech 2b so übereinander angeordnet, dass hohle Kästen 4b mit einer im wesentlichen quadratischen Querschnittsfläche gebildet werden. Ein Vorteil dieser Variante besteht in der einfachen und kostengünstigen Herstellung.

Das erfindungsgemäße Knautschelement nach Fig. 4 weist ein erstes Profilblech 2a' auf, auf welches ein gleichartiges, zweites Profilblech 2b', welches hier aus darstellerischen Gründen nicht gezeigt ist, spiegelverkehrt aufgesetzt ist, wobei die Profilbleche 2a', 2b' an ihren Stegen (3a, 3b) punktuell im Abstand 1 von ungefähr 20 mm miteinander verschweißt sind. Die Schweißpunkte sind in der Abbildung als Kreuze dargestellt. Prinzipiell sind auch andere Verbindungsarten zwischen den Profilblechen 2a', 2b' möglich, z. B. eine durchgehende Schweißnaht oder Verschrauben.

Die in Fig. 5 dargestellte Klemmverbindung 9 weist zwei an endseitigen Gewinden 12a, 12b zweier Stangen 13a, 13b festziehbare Muttern 11a, 11b, sowie vier paarweise gegeneinander verschiebbare Schraubkeile 10a, 10b, 10c, 10d auf. Die beiden Stangen 13a, 13b sind längsverschiebbar in Führungen 14 gelagert, die seitlich auf einer Platte 15 angeordnet sind. Aus Gründen der Gewichtsersparnis weist die Platte 15 kreisförmige Ausnehmungen 16 auf. Die Klemmverbindungen 9 werden in die Seitenteile 5a, 5b des Rahmens 4 und in die Längsträger 8a, 8b eingeschoben. Durch Anziehen der beiden Muttern 11a, 11b werden die Keile 10a, 10b, 10c, 10d jeweils paarweise übereinander geschoben, wodurch sich der entsprechende Seitenteil 5a, 5b des Rahmens 4 in dem jeweiligen Längsträger 8a, 8b des Schienenfahrzeuges fixieren lässt.

## Patentansprüche

1. Knautschelement (1) eines Schienenfahrzeuges, welches im Bereich zumindest einer fahrzeugendseitig gelegenen Knautschzone angeordnet ist, und zumindest einen rohrförmigen Hohlraum aufweist,
**dadurch gekennzeichnet, dass**
es in dem Schienenfahrzeug austauschbar befestigt und aus zwei Blechen (2a, 2b) gebildet ist, von denen zumindest eines als Profilblech (2a', 2b') ausgeführt ist, welche an einander zugekehrten und aneinander anliegenden Stegen (3a, 3b), unter Bildung parallel zueinander verlaufender hohler Kästen (4a, 4b), miteinander verbunden sind.

2. Knautschelement nach Anspruch 1, **dadurch gekennzeichnet, dass** die Bleche (2a, 2b) in einem Rahmen (5) gehalten sind.

3. Knautschelement nach Anspruch 1 oder 2, **dadurch gekennzeichnet, dass** die zwei aufeinanderliegenden Bleche (2a, 2b) an ihren Berührungsflächen miteinander punktuell verschweißt sind.

4. Knautschelement nach einem der Ansprüche 1 bis 3, **dadurch gekennzeichnet, dass** die hohlen Kästen (4a, 4b) einen sechseckigen Querschnitt aufweisen.

5. Knautschelement nach einem der Ansprüche 1 bis 4, **dadurch gekennzeichnet, dass** die Bleche (2a, 2b) im wesentlichen über die gesamte Breite des Schienenfahrzeuges verlaufen.

6. Knautschelement nach einem der Ansprüche 2 bis 6, **dadurch gekennzeichnet, dass** der Rahmen (5) zwei Seitenteile (5a, 5b) und einen Vorderteil (6) aufweist, wobei der Vorderteil (6) einen kastenförmigen Querbalken (6') besitzt, der im wesentlichen über die gesamte Fahrzeugbreite verläuft, wobei an der dem Schienenfahrzeug abgewandten Seite des Querbalkens (6') Verrippungen (7) vorgesehen sind.

7. Knautschelement nach einem der Ansprüche 2 bis 6, **dadurch gekennzeichnet, dass** die Bleche (2a, 2b) mit dem Rahmen (5) verschweißt sind.

8. Knautschelement nach Anspruch 6 oder 7, **dadurch gekennzeichnet, dass** die Seitenteile (5a, 5b) des Rahmens (5) über Führungsschienen in Langträger (8a, 8b) des Schienenfahrzeuges einschiebbar sind.

9. Knautschelement nach Anspruch 8, **dadurch gekennzeichnet, dass** die Seitenteile (5a, 5b) des Rahmens (5) mit lösbaren Klemmverbindungen (9) mit den Langträgern (8a, 8b) des Schienenfahrzeuges verbindbar sind.

10. Knautschelement nach Anspruch 9, **dadurch gekennzeichnet, dass** die Klemmverbindung vier gegeneinander verschiebbare Keile (10a, 10b, 10c, 10d) aufweist.

11. Knautschelement nach Anspruch 10, **dadurch gekennzeichnet, dass** zwei Keile (10b, 10c) starr mit einer Platte (15) verbunden sind.

12. Knautschelement nach Anspruch 11, **dadurch gekennzeichnet, dass** ein Keil (10d) mit Stangen (13a, 13b) starr verbunden ist, die je ein Gewinde (12a, 12b) aufweisen.

13. Knautschelement nach Anspruch 10, **dadurch gekennzeichnet, dass** ein Keil (10a) mit Muttern (11a, 11b) über die Gewinde (12a, 12b) an den Stangen (13a, 13b) befestigbar ist.

## Claims

1. A deformable element (1) of a rail vehicle disposed in the region of at least one crumple zone located at an end of the vehicle and having at least one tubular cavity,
**characterized in that**
it is replaceably attached to the rail vehicle and comprises two plates (2a, 2b), of which at least one is in the form of a profiled plate (2a', 2b'), which are interconnected via lands (3a, 3b) opposing and abutting each other, to form hollow boxes (4a, 4b) lying parallel to each other.

2. A deformable element as defined in claim 1, **characterized in that** said plates (2a, 2b) are mounted in a frame (5).

3. A deformable element as defined in claim 1 or claim 2, **characterized in that** said two abutting plates (2a, 2b) are spot-welded to each other at their contacting surfaces.

4. A deformable element as defined in any one of claims 1 to 3, **characterized in that** said hollow boxes (4a, 4b) have a hexagonal cross section.

5. A deformable element as defined in any one of claims 1 to 4, **characterized in that** said plates (2a, 2b) span substantially the entire width of the rail vehicle.

6. A deformable element as defined in any one of claims 2 to 6, **characterized in that** said frame (5) has two side members (5a, 5b) and a front member (6), which front member (6) possesses a box-shaped transverse unit (6') spanning substantially the entire width of the vehicle, ribbing (7) being provided on that side of said transverse unit (6') which is remote from the rail vehicle.

7. A deformable element as defined in any one of claims 2 to 6, **characterized in that** said plates (2a, 2b) are welded to said frame (5).

8. A deformable element as defined in claim 6 or claim 7, **characterized in that** said side members (5a, 5b) of said frame (5) can be inserted via guide rails into longitudinal supports (8a, 8b) of the rail vehicle.

9. A deformable element as defined in claim 8, **characterized in that** said side members (5a, 5b) of said frame (5) can be connected via releasable compression-type connections (9) to said longitudinal supports (8a, 8b) of the rail vehicle.

10. A deformable element as defined in claim 9, **characterized in that** said compression-type connection has four mutually displaceable wedges (10a, 10b, 10c, 10d).

11. A deformable element as defined in claim 10, **characterized in that** two of said wedges (10b, 10c) are rigidly attached to a plate (15).

12. A deformable element as defined in claim 11, **characterized in that** one wedge (10d) is firmly attached to rods (13a, 13b), each of which has a thread (12a, 12b).

13. A deformable element as defined in claim 10, **characterized in that** one of said wedges (10a) can be locked in position by means of nuts (11a, 11 b) engaging said threads (12a, 12b) on said rods (13a, 13b).

## Revendications

1. Elément déformable (1) d'un véhicule sur rails, qui est disposé au niveau d'au moins une zone de déformation, insérée sur le côté d'extrémité du véhicule, et comporte au moins une cavité de forme tubulaire,
**caractérisé en ce que**
il est fixé de manière à être remplaçable dans un véhicule sur rails et est formé de deux tôles (2a, 2b), dont l'une au moins est agencée sous la forme d'une tôle profilée (2a', 2b') et qui sont reliées entre elles au niveau de côtés (3a, 3b) qui sont tournés l'un vers l'autre et s'appliquent l'un contre l'autre, moyennant la formation de boîtes creuses (4a, 4b) qui sont parallèles entre elles.

2. Elément déformable selon la revendication 1, **caractérisé en ce que** les tôles (2a, 2b) sont retenues dans un cadre (5).

3. Elément déformable selon la revendication 1 ou 2, **caractérisé en ce que** les deux tôles (2a, 2b), qui sont appliquées l'une sur l'autre, sont soudées ponctuellement entre elles au niveau de leurs surfaces de contact.

4. Elément déformable selon l'une des revendications 1 à 3, **caractérisé en ce que** les boîtes creuses (4a, 4b) possèdent une section transversale hexagonale.

5. Elément déformable selon l'une des revendications 1 à 4, **caractérisé en ce que** les tôles (2a, 2b) s'étendent essentiellement sur toute la largeur du véhicule sur rails.

6. Elément déformable selon l'une des revendications 2 à 6, **caractérisé en ce que** le cadre (5) comporte deux parties latérales (5a, 5b) et une partie avant (6), la partie avant (6) possédant une barre transversale (6') en forme de boîte, qui s'étend essentiellement sur toute la largeur du véhicule, des nervurages (7) étant prévus sur le côté de la barre transversale (6'), tourné à l'opposé du véhicule sur rails.

7. Elément déformable selon l'une des revendications 2 à 6, **caractérisé en ce que** les tôles (2a, 2b) sont soudées au cadre (5).

8. Elément déformable selon la revendication 6 ou 7, **caractérisé en ce que** les parties latérales (5a, 5b) du cadre (5) peuvent être insérées au moyen de glissières de guidage dans des longerons (8a, 8b) du véhicule sur rails.

9. Elément déformable selon la revendication 8, **caractérisé en ce que** les parties latérales (5a, 5b) du cadre (5) peuvent être reliées, au moyen de liaisons de serrage amovibles (9), aux longerons (8a, 8b) du véhicule sur rails.

10. Elément déformable selon la revendication 9, **caractérisé en ce que** la liaison de serrage comporte quatre coins (10a, 10b, 10c, 10d), qui sont déplaçables les uns par rapport aux autres.

11. Elément déformable selon la revendication 10, **caractérisé en ce que** deux coins (10b, 10c) sont reliés rigidement à une plaque (15).

12. Elément déformable selon la revendication 11, **caractérisé en ce qu'**un coin (10d) est relié rigidement à des tiges (13a, 13b), qui possèdent chacune un filetage (12a, 12b).

13. Elément déformable selon la revendication 10, **caractérisé en ce qu'**un coin (10a) peut être fixé aux tiges (13a, 13b) au moyen d'écrous (11a, 11b) engagés sur les filetages (12a, 12b).
